# FASCICULE DE BREVET EUROPEEN

(11) **EP 0 085 586 B1**
(45) Date de publication et mention de la délivrance du brevet: **17.07.1985**
(21) Numéro de dépôt: 83400034.1
(22) Date de dépôt: 06.01.1983
(51) Int. Cl.: E05B 1/00, E05B 13/10

(54) **Commande de serrure par bouton-poussoir**
Schlossbedienung mit Druckknopf
Lock control using a push button

(30) Priorité: 25.01.1982 FR 8201065
(43) Date de publication de la demande: 10.08.1983
(73) Titulaire: AUTOMOBILES PEUGEOT, 75116 Paris (FR); AUTOMOBILES CITROEN, 92200 Neuilly-sur-Seine (FR)
(72) Inventeur: Vitalis, Raymond, F-25200 Montbeliard (FR)
(74) Mandataire: Polus, Camille

## Description

L'invention concerne un dispositif à bouton-poussoir pour la commande d'une serrure, par exemple d'une serrure de porte ou de capot de véhicule automobile.

Les dispositifs de ce genre comportent habituellement, non seulement un bouton-poussoir de commande du déplacement axial d'une palette radiale propre à entraîner un organe d'ouverture de la serrure, mais également un barillet de serrure susceptible de tourner dans le bouton-poussoir sous l'action d'une clé adaptée et d'entraîner la palette entre une position de verrouillage et une position active. Dans cette dernière position, la palette peut être déplacée par le bouton-poussoir contre l'action d'un ressort de rappel qui tend, à chaque instant, à repousser ce dernier vers l'extérieur.

En conséquence, le bouton reste toujours proéminent, ce qui présente l'inconvénient de ne pas permettre à l'utilisateur de savoir si le dispositif est verrouillé ou non, ie bouton étant toujours dans la même position, et en outre de fournir un obstacle extérieur qui risque de blesser un piéton ou un passager, et de laisser prise à un outil, par exemple une pince, dans le but de forcer la serrure.

Pour éviter ces inconvénients il a été proposé de munir le barillet d'un doigt radial coopérant avec une lumière hélicoïdale formée dans une portion tubulaire d'une pièce fixe, par exemple d'un corps fixe de guidage du bouton-poussoir (FR-A-2 451 985 par exemple). Toutefois le frottement du doigt contre les bords de la lumière provoque une dureté de manoeuvre et une usure indésirables et, à moins que le doigt ne soit très petit, donc peu fiable, la portion tubulaire comportant la lumière hélicoïdale doit être relativement encombrante, ce qui rend difficile le montage du dispositif équipé de la palette par engagement et centrage du corps fixe dans une ouverture d'un panneau.

La présente invention a pour but de remédier à cet inconvénient en réalisant une commande de serrure à bouton-poussoir dans laquelle le bouton-poussoir puisse être maintenu enfoncé tant que le dispositif est verrouillé, et qui soit simple, fiable et peu encombrante.

Cette invention a pour objet un dispositif de commande de serrure comportant, dans un corps fixe cylindrique, un bouton-poussoir coulissant de commande du déplacement axial d'une palette radiale d'actionnement de la serrure ; un barillet de serrure qui tourne dans le bouton-poussoir tout en étant solidaire axialement et qui porte la palette et la fait pivoter entre une position de verrouillage, pour laquelle elle est écartée d'un organe d'ouverture, et une position déverrouillée ou active, pour laquelle eile est en regard de cet organe ; et des moyens d'entraînement en translation du bouton-poussoir dans le corps fixe, lors de la rotation du barillet ; dispositif qui est caractérisé en ce qu'il comporte, fixé à l'extrémité du barillet portant la palette, un embout tubulaire dont la paroi latérale est partiellement échancrée et forme une rampe hélicoïdale aboutissant à son bord extrême le plus éloigné de la palette, et, sur le corps fixe, une portion de cylindre en saillie ayant un contour complémentaire de celui de l'échancrure de l'embout et formant une rampe hélicoïdale propre à coopérer avec celle du barillet en vue du déplacement axial du bouton-poussoir dans le corps fixe, lors de la rotation du barillet.

Selon un mode de réalisation préféré, la rampe hélicoïdale du corps fixe est terminée, en regard de l'embout, par une surface extrême transversale d'appui du bord extrême de l'embout en position de verrouiliage et d'enfoncement du bouton-poussoir.

Dans un tei dispositif le bouton-poussoir est automatiquement enfoncé par le déplacement en rotation du barillet vers la position de verrouillage et il est maintenu dans cette position par le contact de la surface extrême d'appui et du bord extrême de l'embout.

Par ailleurs, l'embout tubulaire et la portion de cylindre forment deux parties complémentaires qui s'emboîtent l'une dans l'autre lorsque le bouton-poussoir est en saillie à l'extérieur et présentent ainsi un encombrement minimal.

De préférence, en position déverrouillée, c'est-à-dire en position sortie du bouton-poussoir, les rampes hélicoïdales de l'embout tubulaire et de la portion de cylindre du corps fixe sont espacées d'une distance qui correspond au déplacement angulaire de dégagement de la palette par rapport à l'organe d'ouverture de la serrure.

Selon une autre caractéristique, l'échancrure comporte un bord longitudinal qui, en position déverrouillée, bute contre un bord correspondant de la saillie.

Ainsi, le bouton-poussoir étant en saillie en position déverrouillée, et enfoncé en position de verrouillage, celui-ci est visualisé avec précision et sécurité.

En outre le dispositif est facile à introduire dans l'ouverture d'une paroi et à centrer dans celle-ci. Des modes de réalisation sont caractérisés dans les revendications dépendantes.

La description ci-dessous d'un mode de réalisation donné à titre d'exemple non limitatif, et représenté aux dessins annexés, fera d'ailleurs ressortir les avantages et caractéristiques de l'invention.

Sur ces dessins :
la figure 1 est une vue extérieure d'un dispositif de commande de serrure selon l'invention, en position déverrouillée ;
la figure 2 est une vue, analogue à la figure 1, du dispositif en position verrouillée ;
la figure 3 est une vue en coupe, suivant la ligne 3-3, de la figure 1 ;
la figure 4 est une vue en coupe, suivant la ligne 4-4, de la figure 1.

Le dispositif de commande par bouton-poussoir objet de l'invention comporte un corps extérieur 1 de fixation sur une paroi 2 par tout moyen connu, et notamment par l'intermédiaire d'une collerette 4. Le corps 1 a de préférence une forme tubulaire et son diamètre extérieur correspond sensiblement à celui le l'ouverture 5 de la paroi, dans laquelle il est monté.

A l'intérieur du corps 1 coulisse un bouton-poussoir tubulaire 6. Ce bouton comporte une partie de plus petit diamètre extérieur, qui forme un épaulement externe 7 (fig. 3) et délimite, avec le corps 1, un logement 8 pour un ressort 9 en appui, d'une part sur l'épaulement 7 du bouton-poussoir et, d'autre part, sur un rebord interne 10 de l'extrémité du corps 1. Le ressort 9 tend à repousser le bouton 6 vers l'extérieur du corps 1 et de la paroi 2, c'est-à-dire à appliquer une bague élastique 12, fixée dans une gorge du bouton-poussoir 6, contre le rebord 10 du corps 1.

Le bouton 6 comporte une rainure longitudinale extérieure 14 dans laquelle coulisse une saillie 16 du rebord 10, immobilisant le bouton 6 en rotation tout en guidant son déplacement axial.

Dans un alésage axial du bouton 6 est emmanché un barillet de serrure, sensiblement cylindrique, représenté schématiquement en 18, qui est susceptible de tourner sous l'action d'une clé adaptée, d'une manière connue qui n'a pas été représentée pour ne pas compliquer le dessin. Le barillet 18 comporte, à son extrémité externe, un épaulement 19 en butée contre une face radiale 20 d'un évidement annulaire du bouton-poussoir et, à son extrémité interne, un ergot 21 de section non circulaire, qui, dans le mode de réalisation représenté, a une forme carrée. Cet ergot 21 est traversé par une vis à embase large 23, qui serre contre le barillet une palette radiale 22 d'actionnement d'un organe d'ouverture d'une serrure, représenté schématiquement en 24 sur la figure 1.

Le barillet 18 porte en outre un embout tubulaire de forme générale cylindrique, 26, ouvert à l'une de ses extrémités et comportant un fond 27, percé d'un trou central et emmanché sur l'ergot 21, qui est serré autour de cet ergot, entre le barillet 18 et la palette 22 par la vis 23. L'embout 26 est ainsi étroitement solidaire du barillet 18 et de la palette 22, à la fois en rotation et en translation.

La paroi latérale de l'embout 26 comporte une échancrure qui est délimitée par une rampe hélicoïdale 28 aboutissant, d'une part au bord 30 de l'extrémité ouverte de l'embout et, d'autre part, à une surface tranversale 32 sensiblement parallèle au fond 27. Une face longitudinale 34, parallèle à l'axe de l'embout, relie la surface 32 au bord extrême 30.

En regard de l'échancrure de l'embout 26 le corps fixe 1 est muni d'une saillie 36 ayant un contour voisin de celui de l'échancrure. La saillie 36 est délimitée par une rampe hélicoïdale 38, de forme complémentaire de celle de la rampe 28, qui se termine en regard de l'embout 26 par une surface transversale 40 réunissant la rampe 38 à un bord longitudinal 42. Cette saillie 36 est, de préférence, une portion de cylindre d'épaisseur constante, dont le diamètre extérieur est le même que celui de l'embout 26.

Le diamètre intérieur de l'embout 26 est, lui, légèrement supérieur au diamètre extérieur d'une partie cylindrique 44 du corps fixe 1 qui porte la saillie 36, et il entoure cette partie 44, comme le montre la figure 1, lorsque le bouton-poussoir 6 est repoussé à l'extérieur de la paroi 2 par le ressort 9. La portion de cylindre 36 du corps 1 est alors pratiquement emboîtée dans l'échancrure de l'embout 26, le bord 42 étant en butée contre la face correspondante 34 de cet embout. Toutefois, la surface transversale 32 de l'embout étant plus longue que la surface 40 de la saillie, les rampes 28 et 38 sont séparées par un intervalle D permettant un déplacement angulaire limité du barillet, sans déplacement axial, à partir de la position déverrouillée représentée sur les figures 1, 3 et 4.

Dans cette position déverrouillée la palette 22 est en regard de l'organe 24 d'ouverture de la serrure et une pression sur le bouton-poussoir 6 déplace. axialement la palette et cet organe. Par contre une rotation du barillet 18, sous l'action de sa clé de commande, entraîne le déplacement angulaire de l'embout 26 et de la palette 22, dont il est solidaire, de la distance D et écarte cette dernière de l'organe 24 pendant que la rampe 28 est amenée au contact de la rampe 38. Ensuite les rampes 28 et 38 glissent l'une sur l'autre, au fur et à mesure de la rotation du barillet, ce qui oblige l'embout 26 à reculer progressivement, vers la gaucheⁱ en regardant les dessins, et à s'éloigner de la paroi 2 de support du corps 1 en entraînant le bouton-poussoir 6 contre l'action du ressort de rappel 9. Lorsque le barillet a effectué environ un demi-tour, l'extrémité de la rampe 28 constituée par le bord extrême 30, atteint la surface transversale 40 de la portion de cylindre 36 et s'applique contre elle, comme le montre la figure 2. L'embout 26 et la saillie 36 sont ainsi en butée l'un contre l'autre bout à bout, tandis que le bouton-poussoir 6 est maintenu entièrement enfoncé à l'intérieur du corps 1. La palette 22 a, bien entendu, effectué en même temps que le barillet 18 un mouvement angulaire d'environ 180°. Elle est donc dégagée de façon certaine de l'organe d'ouverture de la serrure 24 et placée dans une position verrouillée où elle ne peut avoir aucune action sur la serrure. L'utilisateur est informé de ce verrouillage par la position enfoncée du bouton-poussoir 6.

Le déverrouillage s'obtient par un mouvement inverse du barillet 18 commandé par sa clé. Tout en ramenant la palette 22 vers l'organe d'ouverture 24, la rotation de l'embout 26 dégage le bord extérieur 30 de la surface d'appui 40, place les rampes 28 et 38 en regard, puis les fait glisser l'une contre l'autre pour replacer à nouveau la portion de cylindre 36 dans l'échancrure de l'embout. Au fur et à mesure de la rotation du barillet, le ressort 9 repousse le bouton-poussoir 6 vers l'extérieur et tire l'embout 26 vers la paroi 2.

Etant donné la forme de la saillie 36, dont le contour est complémentaire de celui de la portion échancrée de la paroi de l'embout 26, ces deux organes peuvent facilement avoir le même diamètre extérieur et, par suite, n'occuper qu'un encombrement réduit, qu'ils soient bout à bout ou emboîtés l'un dans l'autre. Bien entendu la portion de cylindre 36 peut être d'une seule pièce avec le corps fixe 1 et constituer une partie de ce corps, le diamètre extérieur de la portion de cylindre 36 et de l'embout 26 étant le même que celui de la partie principale ou portion de centrage du corps 1 dans l'ouverture 5.

En variante, la portion de cylindre 36 peut être rapportée sur le corps fixe 1 qui, dans ce cas, comporte, comme le montre plus particulièrement la figure 3, une partie de plus faible épaisseur 44 sur laquelle est fixée la portion de cylindre 36.

Quel que soit le mode de réalisation, l'encombrement transversal de l'ensemble du dispositif de commande est limité à celui de la partie de centrage du corps fixe 1, de sorte que le dispositif peut facilement être monté dans l'ouverture 5 de la paroi en étant engagé, après montage de la palette sur le barillet, dans cette ouverture puis fixé en place.

Le guidage des organes mobiles se faisant le long des rampes hélicoïdales 28 et 38, le risque d'usure est limité et la manceuvre peut être souple et sans frottement important. Par contre, l'arrivée dans la position déverrouillée, c'est-à-dire dans la position de commande de la serrure, est obtenue avec une grande précision par la venue en butée des faces longitudinales 34 et 42 de l'embout et de la portion de cylindre, et l'utilisateur est informé de l'état du dispositif de commande par la position du poussoir. Le dispositif de commande est donc extrêmement précis et fiable, bien que peu encombrant, et facile à réaliser.

## Revendications

1. Commande de serrure comportant, dans un corps fixe cylindrique (1), un bouton-poussoir (6) de commande du déplacement axial d'une palette radiale (22) d'actionnement d'un organe d'ouverture (24), un barillet de serrure (18) qui tourne dans le bouton-poussoir (6) tout en étant solidaire axialement, et qui porte la palette (22) et la fait pivoter entre une position de verrouillage pour laquelle elle est écartée de l'organe d'ouverture (24), et une position déverrouillée pour laquelle elle est en regard de cet organe, et des moyens d'entraînement en translation du bouton-poussoir (6) dans le corps (1) lors de la rotation du barillet (18), caractérisée en ce qu'elle comporte un embout tubulaire (26) qui est fixé à l'extrémité du barillet (18) portant la palette (22) et dont la paroi latérale est partiellement échancrée et forme une rampe hélicoïdale (28) aboutissant au bord extrême (30) de l'extrémité de l'embout le plus éloigné de la palette, et, sur le corps fixe (1), une portion de cylindre (36), en saillie, ayant un contour complémentaire de celui de l'échancrure de l'embout et formant une rampe hélicoïdale (38) propre à coopérer avec celle du barillet en vue du déplacement axial du bouton-poussoir (6) dans le corps fixe (1), lors de la rotation du barillet.

2. Commande de serrure suivant la revendication 1, caractérisée en ce que la rampe hélicoïdale (38) de la portion de cylindre est terminée, en regard de l'embout (26), par une surface extrême transversale (40) d'appui du bord extrême (30) de l'embout en position de verrouillage et d'enfoncement du bouton-poussoir.

3. Commande de serrure suivant i'une des revendications 1 et 2, caractérisée en ce que la portion de cylindre (36) est délimitée latéralement par un bord longitudinal (42), parallèle à l'axe. d'arrêt d'une face longitudinale (34) de l'échancrure de l'embout en position déverrouillée.

4. Commande de serrure suivant l'une des revendications 1 à 3, caractérisée en ce que le fond (32) de l'échancrure, entre la face longitudinale (34) et la rampe (28) a une longueur supérieure à la surface d'appui extrême (40). de la portion de cylindre; de sorte que les rampes (28, 38) sont écartées l'une de l'autre dans la position déverrouillée.

5. Commande de serrure suivant la revendication 4, caractérisée en ce que la distance entre les rampes (28, 38) correspond sensiblement au déplacement angulaire de dégagement de la palette (22) de l'organe (24) d'ouverture.

6. Commande de serrure suivant l'une des revendications 1 à 5, caractérisée en ce que le corps fixe (1) comporte une portion cylindrique de centrage dans une ouverture (5) d'une paroi et une partie cylindrique (44) de plus petit diamètre extérieur, et en ce que la portion de cylindre (36) est rapportée sur cette partie (44) du corps fixe.

7. Commande de serrure suivant la revendication 6, caractérisée en ce que les surfaces extérieures de la portion de cylindre en saillie (36) et de l'embout (26) ont le même diamètre que la partie de centrage du corps fixe (1).

8. Commande de serrure suivant la revendication 7, caractérisée en ce que la portion de cylindre en saillie (36) est d'une seule pièce avec le corps fixe (1).

9. Commande de serrure suivant l'une des revendications 1 à 8, caractérisée en ce que l'embout (26) comporte un fond (27) qui est serré entre le barillet (18) et la palette (22), et est solidaire en translation et en rotation de ceux-ci.

## Claims

1. A lock control comprising, in a cylindrical fixed body (1), a push-button (6) controlling the axial displacement of a radial blade (22) actuating an opening element (24), a lock barrel (18) which turns in the push-button (6) while being axially connected thereto and which carries the blade (22) and causes it to pivot between a locking position in which it is spaced away from the opening element (24) and an unlocking position in which it is in facing relation to said element. and means for driving the push-button (6) in translation in the body (1) when the barrel (18) is rotated, characterised in that it comprises a tubular end member (26) which is fixed to the end of the barrel (18) carrying the blade (22) and has a lateral wall which is partly notched and constitutes a helical ramp (28) leading to the end edge (30) of the end member remote from the blade, and, provided on the fixed body (1), a portion of a cylinder (36) which projects and has a contour complementary to that of the notch of the end member and forms a helical ramp (38) cooperable whith that of the barrel for the purpose of axially displacing the push-button (6) in the fixed body (1) when the barrel is rotated.

2. A lock control according to claim 1, characterised in that the helical ramp (38) of the portion of a cylinder terminates, in facing relation to the end member (26), in a transverse end surface (40) against which bears the end edge (30) of the end member in the position of locking and depression of the push-button.

3. A lock control according to claim 1 or 2, characterised in that the portion of a cylinder (36) is laterally defined by a longitudinal edge (42) which is parallel to the axis and acts as a stop for a longitudinal surface (34) of the notch of the end member in the unlocked position.

4. A lock control according to one of the claims 1 to 3, characterised in that the bottom (32) of the notch, between the longitudinal surface (34) and the ramp (28), has a length exceeding the end bearing surface (40) of the portion of a cylinder, so that the ramps (28, 38) are separated from each other in the unlocked position.

5. A lock control according to claim 4, characterised in that the distance between the ramps (28, 38) substantially corresponds to the angular displacement for disengaging the blade (22) from the opening element (24).

6. A lock control according to one of the claims. 1 to 5, characterised in that the fixed body (1) includes a cylindrical portion for centering in an opening (5) of a wall and a cylindrical part (44) of smaller outside diameter, and the portion of a cylinder (36) is mounted on this part (44) of the fixed body.

7. A lock control according to claim 6, characterised in that the outer surfaces of the projecting portion of a cylinder (36) and of the end member (26) have the same diameter as the centering part of the fixed body (1).

8. A lock control according to claim 7, characterised in that the projecting portion of a cylinder (36) is in one piece with the fixed body (1).

9. A lock control according to one of the claims 1 to 8, characterised in that the end member (26) has an end wall (27) which is clamped against the barrel (18) and the blade (22) and is connected to move in translation and in rotation with the barrel and blade.

## Patentansprüche

1. Verschlußbedienung mit, in einem feststehenden zylindrischen Körper (1), einem Druckknopf (6) zur Steuerung einer axialen Versetzung eines radialen Betätigungsflügels (22) für ein Öffnungselement (24), einem Schließzylinder (18), welcher im Druckknopf (6) dreht und dabei mit diesem in axialer Richtung fest verbunden ist und welcher den Flügel (22) trägt und ihn zwischen einer Verriegelunsstellung, für weiche er vom Öffnungselement (24) getrennt ist, und einer entriegelten Stellung, für weiche er diesem Element gegenübersteht, drehen Druckknopfes (6) im Körper (1) beim Drehen des Schließzylinders (18), dadurch gekennzeichnet, daß sie einen rohrförmigen Ansatz (26), welcher an dem den Flügel (22) tragenden Ende des Schließzylinders (18) befestigt ist und dessen seitliche Wand teilweise ausgeschweift ist und eine wendelförmige Rampe (28) bildet, welche zum vom Flügel am weitesten entfernten äußersten Rand (30) des Endes des Ansatzes hinführt, und auf dem feststehenden Körper (1) einen vorspringenden Zylinderteil (36), welcher eine zu derjenigen der Ausschweifung des Ansatzes komplementäre. Kontur aufweist und eine wendelförmige Rampe (38) bildet, welche für eine Zusammenwirken mit derjenigen des Schließzylinders im Hinblick auf eine axiale Versetzung des Druckknopfes (6) im feststehenden Körper (1) bei einer Drehung des Schließzylinders geeignet ist, aufweist.

2. Verschlußbedienung nach Anspruch 1, dadurch gekennzeichnet, daß die wendelförmige Rampe (38) des Zylinderteils gegenüber dem Ansatz (26) in einer transversalen Endfläche (40) als Anlagefläche des äußersten Randes (30) des Ansatzes in Verriegeiungsstellung und als Eindrückfläche für den Druckknopf endet.

3. Verschlußbedienung nach einem der Ansprüche 1 und 2, dadurch gekennzeichnet, daß der Zylinderteil (36) seitlich durch einen parallel zur Achse verlaufenden Längsrand (42) als Anschlag für eine Längsfläche (34) der bogenförmigen Ausnehmung des Ansatzes in entriegelter Stellung begrenzt, ist.

4. Verschlußbedienung nach einem der Ansprüche 1 bis 3, dadurch gekennzeichnet, daß der Boden (32) der Ausnehmung zwischen der Längsfläche (34) und der Rampe (28) eine größere Länge als die Endanlagefläche (40) des Zylinderteils aufweist, so daß die Rampen (28, 38) in entriegelter Stellung im Abstand voneinander liegen.

5. Verschlußbedienung nach Anspruch 4, dadurch gekennzeichnet, daß der Abstand zwischen den Rampen (28, 38) im wesentlichen der Lösewinkelversetzung des Flügels (22) gegenüber dem Öffnungselement (24) entspricht.

6. Verschlußbedienung nach einem der Ansprüche 1 bis 5, dadurch gekennzeichnet, daß der feststehende Körper (1) einen zylindrischen Zentrierungsteil in einer Öffnung (5) einer Wand und einen zylindrischen Abschnitt (44) mit kleinerem Außendurchmesser aufweist, und daß der Zylinderteil (36) auf diesem Abschnitt (44) des feststehenden Körpers angesetzt ist.

7. Verschlußbedienung nach Anspruch 6, dadurch gekennzeichnet, daß die Außenflächen des vorspringenden Zylinderteils (36) und des Ansatzes (26) den gleichen Durchmesser wie der Zentrierungsabschnitt des feststehenden Körpers (1) haben.

8. Verschlußbedienung nach Anspruch 7, dadurch gekennzeichnet, daß der vorspringende Zylinderteil (36) mit dem feststehenden Körper (1) einstückig ist.

9. Verschlußbedienung nach einem der Ansprüche 1 bis 8, dadurch gekennzeichnet, daß der Ansatz (26) einen Boden (27) aufweist, welcher zwischen dem Schließzylinder (18) und dem Flügel (22) eingespannt ist, und daß er mit diesen translations- und drehfest ist.
